# FASCICULE DE BREVET EUROPEEN

(11) **EP 0 149 575 B1**
(45) Date de publication et mention de la délivrance du brevet: **04.11.1987**
(21) Numéro de dépôt: 85400055.1
(22) Date de dépôt: 11.01.1985
(51) Int. Cl.: C21B 9/06

(54) **Perfectionnement aux enveloppes de cowpers ou appareils analoques**
Schachtmäntel von Winderhitzern oder identischen Vorrichtungen
Improved shells for hot blast stoves or identical apparatus

(30) Priorité: 18.01.1984 FR 8400746
(43) Date de publication de la demande: 24.07.1985
(73) Titulaire: UNION SIDERURGIQUE DU NORD ET DE L'EST DE LA FRANCE par abréviation "USINOR", 92070 Puteaux (FR)
(72) Inventeur: Rollot, Pierre, 59 Dunkerque - Malo-les-Bains (FR)
(74) Mandataire: Moncheny, Michel

## Description

La présente invention concerne, notamment, les cowpers de hauts-fourneaux, c'est-à-dire les appareils à inversion dans lesquels s'effectue le réchauffage de l'air envoyé aux tuyères des hauts-fourneaux.

Un tel appareil comprend une paroi latérale constituée de plaques de tôle soudée, surmontée d'une coupole également en tôle soudée. L'enceinte formée par la paroi latérale et la coupole abrite une chambre de combustion et une chambre de ruchage.

Les conditions qui règnent dans les cowpers et en particulier les conditions de température (cette dernière pouvant dépasser 1300° dans certaines zones) provoquent fréquemment des incidents au niveau de leurs parois métalliques. On constate en effet après quelques années de fonctionnement l'apparition de fissures, en particulier au niveau du dôme et du puits de combustion. Ces fissures se développent à partir de la face interne de la paroi métallique, principalement à proximité des soudures, parallèlement ou transversalement à ces dernières. Elles sont dues à l'action corrosive des nitrates produits par les oxydes d'azote formés à haute température, dans des zones où les contraintes de traction subies par l'enveloppe métallique sont importantes. Il s'agit-donc d'un phénomène de corrosion fissurante sous tension.

De tels incidents peuvent prendre des proportions importantes et nécessiter le remplacement complet de ces appareils, ce qui, d'une part, représente un coût extrêmement élevé et, d'autre part, entraîne une immobilisation pouvant avoir pour conséquence l'arrêt complet du haut-fourneau qu'ils desservent.

Pour pallier de tels incidents, on a proposé dans le brevet FR-2 526 810 de réaliser autour de la paroi du cowper une deuxième enveloppe et de remplir l'espace ainsi délimité par les deux enveloppes d'un matériau de remplissage à base de carbure de silicium et de graphite.

Le but de la présente invention est de proposer un garnissage de la double enveloppe plus spécialement adapté aux contraintes thermiques à transmettre, tout en étant d'une mise en oeuvre aisée.

A cet effet, l'invention a pour objet une enveloppe pour cowper ou appareil de réchauffage d'air analogue comprenant une première paroi réalisée en tôle soudée et comportant une deuxième paroi en tôle soudée, extérieure et parallèle à la première, ces deux parois délimitant un espace rempli d'un matériau de remplissage, caractérisé en ce que le matériau de remplissage est à base de grenaille d'un métal ou d'un alliage léger, noyée dans un liant à base de résine thermodurcissable.

L'invention a également pour objet un procédé de fabrication d'une telle enveloppe: dans lequel on double une paroi intérieure en tôle par une deuxième paroi extérieure en tôle, parallèle à la première, cette deuxième paroi délimitant avec la première paroi un espace, caractérisé en ce qu'on remplit cet espace avec un matériau de remplissage comprenant de la grenaille d'un métal ou d'un alliage léger et un liant à base de résine thermodurcissable.

Suivant d'autres caractéristiques :
- les particules métalliques ont des dimensions comprises entre 0,2 et 2 mm environ et, de préférence, entre 0,5 et 1,5 mm;
- on utilise de l'aluminium ou un alliage à base d'aluminium.

L'invention va être décrite plus en détail en se référant au dessin annexé, donné uniquement à titre d'exemple et sur lequel :
- la Fig. 1 est une vue en coupe de l'enveloppe d'un cowper, réalisée suivant l'invention;
- la Fig. 2 est également une vue en coupe montrant un exemple de réalisation dans le cas d'épaisseurs variables des parois.

On voit sur la Fig. 1 une partie d'une enveloppe de cowper ou appareil analogue comprenant une paroi intérieure métallique 1 réalisée en tôle soudée dont l'épaisseur peut être comprise, par exemple entre 15 et 30 mm. Sur la face de cette paroi dirigée vers l'intérieur de l'appareil se trouve un revêtement réfractaire 2.

Sur la face extérieure de cette tôle sont appuyées des bandes de tôle 3 disposées horizontalement et verticalement et qui sont soudées à une deuxième série de tôles constituant une paroi extérieure 4.

Entre les deux parois et les entretoises 3 sont délimités des alvéoles 5 remplis d'un matériau de remplissage 6.

La paroi extérieure est de préférence réalisée dans la même nuance d'acier que la paroi intérieure et présente une épaisseur à peu près comparable.

A cet égard, dans le mode de réalisation de la Fig. 2 on aperçoit une zone de l'enveloppe dans laquelle les parois intérieures et extérieures ont des épaisseurs variables. La paroi intérieure comporte par exemple une partie inférieure 1a présentant une épaisseur de 24 mm et une partie supérieure 1 présentant une épaisseur de 17mm. L'épaisseur de la paroi extérieure 4a, 4^{b} peut varier en conséquence, comme représenté sur le dessin. De même, l'épaisseur de l'intervalle 5a, 5^{b} de limité entre les deux parois peut varier entre par exemple 3 et 30 mm, une épaisseur de l'ordre de 10 mm étant cependant préférée.

Le matériau de remplissage de l'intervalle délimité entre les parois est, suivant l'invention, constitué par de la grenaille d'aluminium ou d'un alliage d'aluminium dont les particules ont de préférence les dimensions comprises entre 0,2 et 2 mm, par exemple, une dimension de l'ordre de 0,5 ou 1,5 mm étant particulièrement favorable. En fait, la dimension moyenne des granules métalliques est choisie de façon à obtenir un remplissage optimal des alvéoles et est, en tout état de cause, inférieure à la largeur minimale de l'intervalle entre les deux parois.

En ce qui concerne la composition de cette grenaille métallique, on utilisera de l'aluminium ou de préférence un alliage à base d'aluminium ou un autre métal ou alliage léger à conductivité thermique élevée.

Les interstices entre les granules métalliques sont remplis par un liant à base de résine ou d'un mélange de résine thermo-durcissable résistant à une température égale ou supérieure à 110⁰ C. Cette résine peut être par exemple une résine polyuréthane phénolique en poudre ou sous forme de gel liquide, contenant les adjuvants nécessaires à son durcissement et éventuellement une charge ainsi que cela est classique dans les techniques de moulage ou de coulée de telles résines.

Suivant un mode de mise en oeuvre, le remplissage des alvéoles peut être effectué de la façon suivante : on réalise tout d'abord dans un malaxeur un enrobage des particules métalliques, en utilisant la résine en poudre ou sous forme de gel liquide.

Puis, on effectue la mise en place du mélange ainsi préparé, par injection ou par coulée, éventuellement sous gaz neutre tel que de l'azote, par des orifices 7 dans lesquels sont introduits par exemple par vissage, des tubulures telles que 8. Des trous d'évents sont prévus, si nécessaire dans cette même paroi 4. Cette mise en place du mélange peut s'effectuer à froid. Pendant cette opération de remplissage ou immédiatement après on effectue une opération de vibration de façon à obtenir un excellent remplissage des alvéoles. Cette opération peut être effectuée au moyen d'un vibreur unidirectionnel haute fréquence.

Le durcissage de la résine s'effectue entre 20 minutes et une heure environ après la mise en place du mélange, cette durée dépendant bien entendu des proportions de durcisseur contenues dans le mélange.

Ce durcissement peut éventuellement être accéléré par une légère augmentation de la température.

Les orifices tels que 7 sont ensuite obturés, par exemple au moyen de bouchons vissés ou soudés, de façon à rétablir la continuité de la paroi extérieure 4.

Ce type de remplissage est particulièrement intéressant. En effet :
- sa bonne conductivité thermique permet d'éviter la formation d'un gradient de température élevé entre les deux parois et par conséquent de limiter les contraintes dûes à une dilatation différentielle;
- les alvéoles entre les parois étant entièrement remplis en particulier du fait de la présence d'une résine qui comble les interstices entre les granules métalliques, on empêche la mise en pression de l'espace entre les parois et le passage de tout agent gazeux ou liquide agressif venant de l'enceinte du cowper vers la nouvelle enveloppe ;
- le produit de remplissage utilisé n'est pas attaqué par les nitrates de sorte que la paroi extérieure se trouve isolée de ces derniers, même après fissuration de la paroi intérieure ;
- le mélange introduit entre les parois a une faible densité, par exemple comprise entre 1,2 et 1,5, ce qui limite les charges et les efforts de traction exercés sur les tôles, ne nécessitant pas une augmentation de l'épaisseur des parois pour résister aux pressions et température régnant dans l'enceinte du cowper;
- le procédé de mise en place est particulièrement simple puisque il n'est pas nécessaire de chauffer les parois ou si un tel chauffage est réalisé, il n'est effectué qu'à une température relativement faible de quelques dizaines de °C au-dessus de zéro.

En variante, les entretoises 3 peuvent être supprimées, le procédé étant cependant mis en oeuvre dans les mêmes conditions.

## Revendications

1. Enveloppe pour cowper ou appareil de réchauffage d'air analogue comprenant une première paroi (1) réalisée en tôle soudée et comportant une deuxième paroi (4) en tôle soudée, extérieure et parallèle à la première, ces deux parois délimitant un espace (5) rempli d'un matériau de remplissage (6), caractérisé en ce que le matériau de remplissage est à base de grenaille d'un métal ou d'un alliage léger, noyée dans un liant à base de résine thermodurcissable.

2. Enveloppe suivant la revendication 1, caractérisée en ce que le matériau de remplissage comprend principalement de la grenaille d'aluminium ou d'un alliage à base d'aluminium.

3. Enveloppe suivant l'une quelconque des revendications 1 et 2, caractérisée en ce que les particules métalliques ont des dimensions comprises entre 0,2 et 2 mm environ et de préférence entre 0,5 et 1,5 mm.

4. Procédé de fabrication d'une enveloppe suivant l'une quelconque des revendications 1 à 3, dans lequel on double une paroi intérieure (1) en tôle par une deuxième paroi extérieure en tôle (4), parallèle à la première, cette deuxième paroi délimitant avec la première paroi un espace (5), caractérisé en ce qu'on remplit cet espace avec un matériau de remplissage (6) comprenant de la grenaille d'un métal ou d'un alliage léger et un liant à base de résine thermodurcissable.

5. Procédé suivant la revendication 4, caractérisé en ce qu'on mélange préalablement la grenaille métallique et le liant à base de résine.

6. Procédé suivant l'une quelconque des revendications 4 et 5, caractérisé en ce que le matériau de remplissage est mis en place à la température ambiante ou à une température légèrement supérieure.

7. Procédé suivant l'une quelconque des revendications 4 à 6, caractérisé en ce qu'on effectue, après le remplissage de l'espace (5), une opération de vibration de l'enveloppe.

8. Cowper ou appareil de réchauffage d'air analogue, comprenant une enveloppe suivant l'une quelconque des revendications 1 à 3.

## Claims

1. Shell for a Cowper stove or similar air heating apparatus comprising a first wall (1) made of welded sheet metal and having a second wall (4) made of welded sheet metal, arranged outside and parallel to the first one, these two walls defining a space (5) filled with a filling material (6), characterized in that the filling material is based on light-metal or light-alloy shot embedded in a binder based on a thermosetting resin.

2. Shell as claimed in claim 1, characterized in that the filling material consists mainly of aluminum or aluminum-based alloy shot.

3. Shell as claimed in either one of claims 1 and 2, characterized in that the metal particles have dimensions of between approximately 0.2 and 2 mm and preferably of between 0.5 and 1.5 mm.

4. Method for constructing a shell as claimed in any one of claims 1-3, comprising lining an internal sheet-metal wall (1) with a second external sheet-metal wall (4), arranged parallel to the first one, this second wall defining a space (5) together with the first wall, and charaterized by the step of filling this space with a filling material (6) comprising light-metal or light-alloy shot and a binder based on a thermosetting resin.

5. Method as claimed in claim 4, characterized by the preliminary step of mixing the metal shot and the resin-based binder.

6. Method as claimed in any one of claims 4 and 5, characterized in that the filling material is filled in at ambient temperature or at a temperature slightly above ambient temperature.

7. Method as claimed in any one of claims 4 to 6, characterized in that the shell is vibrated after the said space (5) has been filled.

8. Cowper stove or similar air-heating apparatus, comprising a shell as claimed in any one of claims 1 to 3.

## Patentansprüche

1. Mantel für Winderhitzer oder ähnliche Lufterhitzungsvorrichtung, welche eine erste Wand (1) aus geschweißtem Blech umfaßt und außerhalb und parallel zur ersten eine zweite Wand (4) aus geschweißtem Blech aufweist, wobei diese beiden Wände einen Raum (5) begrenzen, welcher mit einem Füllmaterial (6) ausgefüllt ist, dadurch gekennzeichnet, daß das Füllmaterial auf Basis eines Leichtmetall- oder eines Leichtmetallegierungsschrots, welches ein Bindemittel auf Duroplastharzbasis eingebettet ist, ist.

2. Mantel nach Anspruch 1, dadurch gekennzeichnet, daß das Füllmaterial hauptsächlich Aluminium, oder Aluminiumbasislegierungsschrot umfaßt.

3. Mantel nach irgendeinem der Ansprüche 1 und 2, dadurch gekennzeichnet, daß die Metallteilchen Abmessungen zwischen ungefähr 0,2 und ungefähr 2 mm und vorzugsweise zwischen 0,5 und 1,5 mm haben.

4. Verfahren zur Herstellung eines Mantels nach irgendeinem der Ansprüche 1 bis 3, bei welchem man eine Innenwand (7) aus Blech mit einer zur ersten parallelen zweiten, äußeren Wand aus Blech (4) doppelt, wobei diese zueite Wand zusammen mit der ersten Wand ennen Raum (5) begrenzt, dadurch gekennzeichnet, daß man diesen Raum mit einem Füllmaterial (6) ausfüllt, welches Leichtmetall- oder Leichtmetallegierungsschrot und ein Bindemittel auf Duroplastharzbasis umfaßt.

5. Verfahren nach Anspruch 4, dadurch gekennzeichnet, daß man das Metallschrot und das Bindemittel auf Harzbasis voraufgehend mischt.

6. Verfahren nach irgendeinem der Ansprüche 4 und 5, dadurch gekennzeichnet, daß das Füllmaterial bei Umgebungstemperatur oder einer geringfügig höheren Temperatur eingebracht wird.

7. Verfahren nach irgendeinem der Ansprüche 4 bis 6, dadurch gekennzeichnet, daß man nach dem Füllen des Raumes (5) ein Vibrieren des Mantels bewirkt.

8. Winderhitzer oder ähnliche Lufterhitzungevorrichtung mit einem Mantel nach irgendeinem der Ansprüche 1 bis 3.
